# FASCICULE DE BREVET EUROPEEN

(11) **EP 3 867 707 B1**
(45) Date de publication et mention de la délivrance du brevet: **02.11.2022**
(21) Numéro de dépôt: 19790085.5
(22) Date de dépôt: 17.10.2019
(51) Int. Cl.: G04B 19/04

(54) **AIGUILLE INDICATRICE POUR PIECE D'HORLOGERIE**
ANZEIGEZEIGER FÜR UHR
INDICATOR HAND FOR A TIMEPIECE

(30) Priorité: 18.10.2018 EP 18201140
(43) Date de publication de la demande: 25.08.2021
(73) Titulaire: Patek Philippe SA Genève, 1204 Genève (CH)
(72) Inventeur: OES, Stéphane, 2300 La Chaux-de-Fonds (CH)
(74) Mandataire: Micheli & Cie SA
(86) Numéro de dépôt international: PCT/IB2019/058860
(87) Numéro de publication internationale: WO 2020/079636

(56) Documents cités:
- CH-A1- 707 437
- DE-C- 822 293
- DE-U1- 29 604 580
- FR-A1- 2 867 285

## Description

La présente invention concerne une aiguille indicatrice pour pièce d'horlogerie et une pièce d'horlogerie, en particulier une pièce d'horlogerie mécanique, munie d'une telle aiguille.

Dans la plupart des modèles de montre, les aiguilles indicatrices des heures et des minutes tournent au-dessus d'un cadran portant des indications. Souvent, en plus des indications des heures et des minutes, le cadran comprend des zones dédiées à l'affichage d'informations auxiliaires telles que le quantième, le mois, le jour de la semaine, les phases de lune, les heures et minutes de chronographe, etc. Le cadran peut ainsi comprendre un ou plusieurs guichets à travers chacun desquels est visible une indication portée par un disque tournant sous le cadran. Le cadran peut aussi porter des indications avec lesquelles coopèrent de petites aiguilles situées à une hauteur inférieure à celle des aiguilles des heures et des minutes.

Lorsque les aiguilles des heures et des minutes passent au-dessus d'une zone dédiée à un affichage auxiliaire, elles masquent une partie de cette zone, ce qui peut gêner la lecture de l'information affichée.

Un tel problème se pose en fait dans tous les cas où une aiguille, pas nécessairement une aiguille d'heure ou de minute, est destinée pendant son fonctionnement à passer au-dessus d'une zone d'affichage d'une autre information. Plus l'aiguille tourne lentement, plus le masquage des informations se trouvant sous l'aguille sera gênant pour l'utilisateur. Si par exemple l'aiguille est une aiguille de semainier, elle peut cacher pendant toute une semaine un guichet, un logo, une petite aiguille, un chiffre, un index, etc.

Ce problème peut être en partie résolu par l'emploi d'aiguilles indicatrices comprenant un tronçon transparent et un tronçon d'extrémité opaque, comme décrit dans les documents FR 2 867 285 A1, DE 296 04 580 U1 et DE 822 293 C. Le tronçon transparent constitue la partie de l'aiguille qui passe au-dessus d'informations utiles et le tronçon d'extrémité opaque constitue la partie indicatrice de l'aiguille qui coopère avec une graduation. Le tronçon transparent reste toutefois visible à l'utilisateur, ce qui peut le gêner et/ou affecter l'esthétique de l'affichage.

La présente invention vise à rendre invisible ou quasiment invisible un tronçon d'une aiguille indicatrice.

A cette fin, il est proposé une aiguille indicatrice pour pièce d'horlogerie comprenant une partie de fixation destinée à être montée sur un axe et un corps s'étendant depuis la partie de fixation, le corps comprenant un premier tronçon réalisé entièrement dans un matériau transparent et un deuxième tronçon opaque ou moins transparent que le premier tronçon au moins lorsque l'aiguille est vue de dessus, ce deuxième tronçon constituant une partie indicatrice, caractérisée en ce que le premier tronçon porte, au moins sur sa surface supérieure et/ou inférieure, un revêtement antireflet et en ce que la surface supérieure du premier tronçon est sans arête et présente, en section transversale, une forme bombée ou semi-oblongue.

Des modes de réalisation particuliers de l'invention sont définis dans les revendications dépendantes annexées.

D'autres caractéristiques et avantages de la présente invention apparaîtront à la lecture de la description détaillée suivante faite en référence aux dessins annexés dans lesquels :
- la figure 1 est une vue de dessus d'une aiguille pour pièce d'horlogerie selon un premier exemple de réalisation de l'invention ;
- la figure 2 est une vue en coupe longitudinale partielle de l'aiguille selon le premier exemple de réalisation, prise suivant la ligne A-A de la figure 1 ;
- la figure 3 est une vue en coupe transversale de l'aiguille selon le premier exemple de réalisation, prise suivant la ligne B-B de la figure 1 ;
- la figure 4 est une vue de dessus d'une aiguille pour pièce d'horlogerie selon un deuxième exemple de réalisation de l'invention ;
- la figure 5 est une vue en coupe longitudinale de l'aiguille selon le deuxième exemple de réalisation, prise suivant la ligne C-C de la figure 4 ;
- la figure 6 est une vue en coupe transversale de l'aiguille selon le deuxième exemple de réalisation, prise suivant la ligne D-D de la figure 4 ;
- la figure 7 montre schématiquement un cadran comprenant un guichet et au-dessus duquel tourne une aiguille selon l'invention ;
- la figure 8 montre schématiquement un cadran comprenant une zone dédiée à un compteur de chronographe et au-dessus duquel tourne une aiguille selon l'invention ;
- les figures 9 à 11 montrent la section transversale de corps d'aiguilles selon des variantes de l'invention.

Les figures 1 à 3 d'une part et 4 à 6 d'autre part montrent deux exemples d'aiguille indicatrice pour pièce d'horlogerie, notamment pour montre-bracelet, montre de poche ou pendulette, selon l'invention. L'aiguille 1a illustrée aux figures 1 à 3 est par exemple une aiguille indicatrice des heures ou des minutes ou une aiguille de chronographe. L'aiguille 1b illustrée aux figures 4 à 6 est par exemple une aiguille indicatrice du numéro de la semaine dans l'année (semainier). La pièce d'horlogerie est typiquement mécanique.

Chacune de ces aiguilles 1a, 1b comprend une partie de fixation 10a, 10b percée d'un trou 11a, 11b permettant le montage de l'aiguille par chassage, collage, brasage ou autre sur un axe. Depuis la partie de fixation 10a, 10b s'étend radialement un corps 12a, 12b. Le corps 12a, 12b se compose d'un premier tronçon 13a, 13b et d'un tronçon d'extrémité distale 14a, 14b, ce dernier constituant la partie indicatrice de l'aiguille destinée à coopérer avec des chiffres et/ou index d'une graduation. Le corps 12a de l'aiguille 1a présente une forme effilée d'un bout à l'autre et son tronçon d'extrémité distale 14a est donc la partie la plus mince du corps 12a. Le corps 12b de l'aiguille 1b présente une forme en T avec un premier tronçon 13b droit terminé par le tronçon d'extrémité distale 14b ayant la forme d'un arc de cercle transversal au premier tronçon 13b. L'aiguille 1a comprend en outre un contrepoids 15a s'étendant depuis la partie de fixation 10a dans le sens opposé au corps 12a.

Conformément à l'invention, le premier tronçon 13a, 13b est réalisé entièrement dans un matériau transparent, de préférence en verre minéral ou organique, notamment en verre minéral trempé, ou en saphir. De plus, ce premier tronçon 13a, 13b porte un revêtement antireflet 16a, 16b au moins sur sa surface supérieure 17a, 17b et/ou sur sa surface inférieure 18a, 18b, et de préférence sur toute sa surface, la surface supérieure 17a, 17b étant la surface vue par l'utilisateur lorsqu'il regarde le cadran de la pièce d'horlogerie de dessus (ou de face). Le revêtement antireflet 16a, 16b peut être du même type que ceux utilisés pour les glaces de montre. En outre, le corps 12a de l'aiguille 1a illustrée aux figures 1 à 3 est un demi-cône et le premier tronçon 13b du corps 12b de l'aiguille 1b illustrée aux figures 4 à 6 est un demi-cylindre. La surface supérieure 17a, 17b du premier tronçon 13a, 13b du corps 12a, 12b de ces aiguilles est ainsi bombée, sans arête. Grâce à son matériau transparent, au revêtement antireflet 16a, 16b et à la forme bombée de sa surface supérieure 17a, 17b, le premier tronçon 13a, 13b est invisible ou quasiment invisible à l'utilisateur et ne cache donc pas les informations portées par le cadran. En particulier, la forme bombée évite que des arêtes soient vues par l'utilisateur lorsqu'il regarde la pièce d'horlogerie de biais.

L'aiguille peut dès lors se déplacer au-dessus de zones d'information du cadran, comme par exemple un guichet 2 (figure 7) ou une zone 3 dédiée à un compteur de chronographe (figure 8) et coopérant avec une petite aiguille (non représentée). Aux figures 7 et 8, l'aiguille selon l'invention, désignée par 4, tourne au-dessus du cadran, désigné par 5, et pointe vers une graduation 6 qui lui est associée pour afficher une information de nature différente de celles des zones 2 et 3. Quelle que soit la vitesse de déplacement de l'aiguille 4, la lecture de l'information affichée dans le guichet 2 ou dans la zone 3 d'affichage du compteur ne sera pas gênée, même partiellement. La transparence de l'aiguille 4 peut aussi être utile pour éviter de masquer d'autres (grandes) aiguilles pivotant au centre du cadran 5.

Dans des variantes de l'invention, le corps 12a de l'aiguille 1a et le premier tronçon 13b du corps 12b de l'aiguille 1b peuvent avoir une section transversale de forme circulaire (figure 9), oblongue (figure 10) ou semi-oblongue (figure 11), conférant à la surface supérieure 17a, 17b du premier tronçon 13a, 13b du corps 12a, 12b de ces aiguilles une forme bombée (figure 9) ou semi-oblongue (segment droit avec extrémités courbes ; figures 10 et 11) en section transversale.

De préférence, afin d'améliorer encore la transparence du premier tronçon 13a, 13b, au moins la ou les surfaces du premier tronçon 13a, 13b qui portent le revêtement antireflet 16a, 16b sont polies. De préférence encore, toute la surface du premier tronçon 13a, 13b est polie avant l'application du revêtement antireflet 16a, 16b.

Pour permettre à l'aiguille 1a, 1b, 4 d'afficher une information en collaboration avec la graduation 6, son tronçon d'extrémité distale 14a, 14b est opaque ou moins transparent que le premier tronçon 13a, 13b, au moins lorsque l'aiguille 1a, 1b, 4 et le cadran 5 sont vus de dessus (ou de face), de manière à être visible à l'utilisateur.

Dans un mode de réalisation typique, l'aiguille 1a, 1b est en une seule pièce, en verre ou en saphir, et porte le revêtement antireflet 16a, 16b sur toute sa surface, et son tronçon d'extrémité distale 14a, 14b est en outre traité en surface pour être opaque ou moins transparent que le premier tronçon 13a, 13b. Le traitement de surface du tronçon d'extrémité distale 14a, 14b peut consister à déposer sur ce dernier une couche opaque 19a, 19b, par exemple une couche de peinture ou une couche métallique. Cette couche opaque 19a, 19b peut être déposée uniquement sur la surface supérieure et/ou sur la surface inférieure, ou sur toute la surface du tronçon d'extrémité distale 14a, 14b. Cette couche opaque 19a, 19b peut être déposée de différentes manières, par exemple par dépôt physique en phase vapeur (PVD) ou dépôt chimique en phase vapeur (CVD) dans le cas d'un revêtement métallique. Dans une variante, le traitement de surface du tronçon d'extrémité distale 14a, 14b peut consister dans un dépolissage ou dans une texturation par laser de tout ou partie de la surface du tronçon 14a, 14b. Pour le montage de l'aiguille 1a, 1b sur son axe, une pièce intermédiaire, par exemple en laiton, peut être brasée ou fixée élastiquement dans le trou 11a, 11b puis chassée sur l'axe.

Le contraste entre le premier tronçon 13a, 13b et le tronçon d'extrémité distale 14a, 14b du corps 12a, 12b peut être rendu encore plus flagrant en donnant des formes différentes aux surfaces supérieures respectives de ces deux tronçons, comme dans l'exemple de réalisation des figures 4 à 6 où la surface supérieure du tronçon d'extrémité distale 14b est plane.

Le matériau transparent choisi dans la présente invention, notamment verre (minéral ou organique) ou saphir, est un matériau à faible densité qui confère à l'aiguille 1a, 1b une faible inertie.

L'aiguille 1a, 1b, notamment lorsqu'elle est en saphir, peut être obtenue par une technique de gravure. Toutefois, les méthodes de fabrication préférées dans la présente invention, notamment lorsque l'aiguille 1a, 1b est en verre, sont l'impression 3D ou la technique connue sous le nom de FEMTOPRINT (marque déposée) qui consiste à changer localement les propriétés d'un matériau transparent au moyen d'un laser femtoseconde et à ensuite soumettre le matériau transparent à une opération de gravure chimique visant à éliminer les parties traitées par laser. Ces procédés permettent l'obtention de formes complexes et évidées pour alléger la pièce et diminuer encore ainsi son inertie.

Outre son avantage en termes d'invisibilité du premier tronçon 13a, 13b du corps 12a, 12b, la forme bombée ou semi-oblongue de la surface supérieure 17a, 17b du premier tronçon 13a, 13b allège l'aiguille 1a, 1b. Le corps de l'aiguille peut en outre être allégé par exemple par une cannelure 20a formée dans sa surface inférieure (cf. figures 2 et 3) ou un évidement réalisé essentiellement à l'intérieur de l'aiguille sans débouché, ou presque, vers l'extérieur, comme le permet le procédé FEMTOPRINT.

La largeur e du corps 12a, 12b peut être variable, comme représenté à la figure 1 pour le corps 12a, afin de mieux répartir les contraintes et notamment augmenter sa raideur là où les forces sont les plus élevées, à savoir près de la partie de fixation 10a, 10b. Au lieu d'une largeur e variable comme dans l'exemple de la figure 1, ou en plus d'une telle variation de largeur, la hauteur h du corps 12a, 12b peut être variable pour une meilleure répartition des contraintes.

L'aiguille selon l'invention peut aussi avoir un profil non rectiligne, de forme courbe ou avec des décrochements, pour par exemple suivre une courbure du cadran ou passer au-dessus du canon d'une autre aiguille ou d'un autre organe tridimensionnel tout en gardant la partie indicatrice de l'aiguille proche du cadran.

Le corps de l'aiguille selon l'invention pourrait avoir plusieurs parties opaques servant de parties indicatrices et plusieurs premiers tronçons transparents portant un revêtement antireflet.

## Revendications

1. Aiguille indicatrice (1a ; 1b) pour pièce d'horlogerie comprenant une partie de fixation (10a ; 10b) destinée à être montée sur un axe et un corps (12a ; 12b) s'étendant depuis la partie de fixation (10a ; 10b), le corps (12a ; 12b) comprenant un premier tronçon (13a ; 13b) réalisé entièrement dans un matériau transparent et un deuxième tronçon (14a ; 14b) opaque ou moins transparent que le premier tronçon (13a ; 13b) au moins lorsque l'aiguille (1a ; 1b) est vue de dessus, ce deuxième tronçon (14a ; 14b) constituant une partie indicatrice, **caractérisée en ce que** le premier tronçon (13a ; 13b) porte, au moins sur sa surface supérieure (17a ; 17b) et/ou inférieure (18a ; 18b), un revêtement antireflet (16a ; 16b) et **en ce que** la surface supérieure (17a ; 17b) du premier tronçon (13a ; 13b) est sans arête et présente, en section transversale, une forme bombée ou une forme semi-oblongue, c'est-à-dire formée d'un segment droit avec extrémités courbes.

2. Aiguille indicatrice (1a ; 1b) selon la revendication 1, **caractérisée en ce que** le deuxième tronçon (14a ; 14b) est une partie d'extrémité distale du corps (12a ; 12b).

3. Aiguille indicatrice (1a ; 1b) selon la revendication 1 ou 2, **caractérisée en ce que** le premier tronçon (13a ; 13b) s'étend depuis la partie de fixation (10a ; 10b) jusqu'au deuxième tronçon (14a ; 14b).

4. Aiguille indicatrice (1a ; 1b) selon l'une quelconque des revendications 1 à 3, **caractérisée en ce que** le premier tronçon (13a ; 13b) porte le revêtement antireflet (16a ; 16b) sur toute sa surface.

5. Aiguille indicatrice (1a ; 1b) selon l'une quelconque des revendications 1 à 4, **caractérisée en ce que** le matériau transparent est du verre ou du saphir.

6. Aiguille indicatrice (1a ; 1b) selon l'une quelconque des revendications 1 à 5, **caractérisée en ce que** le deuxième tronçon (14a ; 14b) est réalisé dans ledit matériau transparent mais est traité en surface pour être opaque ou moins transparent que le premier tronçon (13a, 13b) au moins lorsque l'aiguille (1a ; 1b) est vue de dessus.

7. Aiguille indicatrice (1a ; 1b) selon l'une quelconque des revendications 1 à 6, **caractérisée en ce que** le deuxième tronçon (14a ; 14b) est réalisé dans ledit matériau transparent mais porte une couche (19a, 19b) qui le rend opaque ou moins transparent que le premier tronçon (13a, 13b) au moins lorsque l'aiguille (1a ; 1b) est vue de dessus.

8. Aiguille indicatrice (1a ; 1b) selon la revendication 7, **caractérisée en ce que** ladite couche (19a, 19b) est une couche de peinture ou une couche métallique.

9. Aiguille indicatrice (1a ; 1b) selon l'une quelconque des revendications 1 à 6, **caractérisée en ce que** tout ou partie de la surface du deuxième tronçon (14a ; 14b) est dépoli ou texturé pour rendre le deuxième tronçon (14a ; 14b) opaque ou moins transparent que le premier tronçon (13a, 13b) au moins lorsque l'aiguille (1a ; 1b) est vue de dessus.

10. Aiguille indicatrice (1a ; 1b) selon l'une quelconque des revendications 1 à 9, **caractérisée en ce qu'**elle est en une seule pièce.

11. Aiguille indicatrice (1a ; 1b) selon l'une quelconque des revendications 1 à 10, **caractérisée en ce qu'**au moins la ou les surfaces du premier tronçon (13a ; 13b) qui portent le revêtement antireflet (16a ; 16b) sont polies.

12. Aiguille indicatrice (1a ; 1b) selon l'une quelconque des revendications 1 à 11, **caractérisée en ce que** le corps (12a) est évidé.

13. Aiguille indicatrice (1a) selon l'une quelconque des revendications 1 à 12, **caractérisée en ce que** la largeur (e) et/ou la hauteur (h) du corps (12a) varie le long du corps (12a).

14. Pièce d'horlogerie, en particulier pièce d'horlogerie mécanique, comprenant une aiguille indicatrice (1a ; 1b) selon l'une quelconque des revendications 1 à 13.

15. Pièce d'horlogerie selon la revendication 14, **caractérisée en ce que** l'aiguille indicatrice (4) est agencée pour pivoter au-dessus d'un cadran (5), le premier tronçon (13a ; 13b) permettant à l'aiguille indicatrice (4) de passer au-dessus d'au moins une zone d'information (2, 3) du cadran (5) sans la masquer même partiellement.

## Patentansprüche

1. Anzeigezeiger (1a; 1b) für Uhr, der einen Befestigungsteil (10a; 10b), der dazu bestimmt ist, auf einer Achse gelagert zu sein, und einen Körper (12a; 12b) umfasst, der sich ausgehend von dem Befestigungsteil (10a; 10b) erstreckt, wobei der Körper (12a; 12b) einen ersten Abschnitt (13a; 13b), der vollständig aus einem transparenten Material hergestellt ist, und einen zweiten Abschnitt (14a; 14b) umfasst, der, mindestens wenn der Zeiger (1a; 1b) von oben betrachtet wird, undurchsichtig oder weniger transparent als der erste Abschnitt (13a; 13b) ist, wobei dieser zweite Abschnitt (14a; 14b) einen Anzeigerteil bildet, **dadurch gekennzeichnet, dass** der erste Abschnitt (13a; 13b) mindestens auf seiner oberen (17a; 17b) und/oder unteren (18a; 18b) Fläche eine Antireflexbeschichtung (16a; 16b) trägt, und dadurch, dass die obere Fläche (17a; 17b) des ersten Abschnitts (13a; 13b) ohne Kanten ist und im Querschnitt eine gewölbte Form oder eine halb längliche Form aufweist, das heißt aus einem geraden Segment mit gekrümmten Enden gebildet ist.

2. Anzeigezeiger (1a; 1b) nach Anspruch 1, **dadurch gekennzeichnet, dass** der zweite Abschnitt (14a; 14b) ein distaler Endteil des Körpers (12a; 12b) ist.

3. Anzeigezeiger (1a; 1b) nach Anspruch 1 oder 2, **dadurch gekennzeichnet, dass** der erste Abschnitt (13a; 13b) sich ausgehend von dem Befestigungsteil (10a; 10b) bis zum zweiten Abschnitt (14a; 14b) erstreckt.

4. Anzeigezeiger (1a; 1b) nach einem der Ansprüche 1 bis 3, **dadurch gekennzeichnet, dass** der erste Abschnitt (13a; 13b) die Antireflexbeschichtung (16a; 16b) auf seiner gesamten Fläche trägt.

5. Anzeigezeiger (1a; 1b) nach einem der Ansprüche 1 bis 4, **dadurch gekennzeichnet, dass** das transparente Material Glas oder Saphir ist.

6. Anzeigezeiger (1a; 1b) nach einem der Ansprüche 1 bis 5, **dadurch gekennzeichnet, dass** der zweite Abschnitt (14a; 14b) aus dem transparenten Material hergestellt ist, aber flächenbehandelt ist, um, mindestens wenn der Zeiger (1a; 1b) von oben betrachtet wird, undurchsichtig oder weniger transparent zu sein als der erste Abschnitt (13a, 13b).

7. Anzeigezeiger (1a; 1b) nach einem der Ansprüche 1 bis 6, **dadurch gekennzeichnet, dass** der zweite Abschnitt (14a; 14b) aus dem transparenten Material hergestellt ist, aber eine Schicht (19a, 19b) trägt, die ihn, mindestens wenn der Zeiger (1a; 1b) von oben betrachtet wird, undurchsichtig oder weniger transparent als den ersten Abschnitt (13a, 13b) macht.

8. Anzeigezeiger (1a; 1b) nach Anspruch 7, **dadurch gekennzeichnet, dass** die Schicht (19a, 19b) eine Farbschicht oder eine metallische Schicht ist.

9. Anzeigezeiger (1a; 1b) nach einem der Ansprüche 1 bis 6, **dadurch gekennzeichnet, dass** die gesamte Fläche des zweiten Abschnitts (14a; 14b) oder ein Teil davon matt oder texturiert ist, um den zweiten Abschnitt (14a; 14b), mindestens wenn der Zeiger (1a; 1b) von oben betrachtet wird, undurchsichtig oder weniger transparent zu machen als den ersten Abschnitt (13a, 13b) .

10. Anzeigezeiger (1a; 1b) nach einem der Ansprüche 1 bis 9, **dadurch gekennzeichnet, dass** er einteilig ist.

11. Anzeigezeiger (1a; 1b) nach einem der Ansprüche 1 bis 10, **dadurch gekennzeichnet, dass** mindestens die eine oder mehreren Flächen des ersten Abschnitts (13a; 13b), welche die Antireflexbeschichtung (16a; 16b) tragen, poliert sind.

12. Anzeigezeiger (1a; 1b) nach einem der Ansprüche 1 bis 11, **dadurch gekennzeichnet, dass** der Körper (12a) ausgehöhlt ist.

13. Anzeigezeiger (1a) nach einem der Ansprüche 1 bis 12, **dadurch gekennzeichnet, dass** die Breite (e) und/oder die Höhe (h) des Körpers (12a) sich entlang des Körpers (12a) verändert.

14. Uhr, insbesondere mechanische Uhr, die einen Anzeigezeiger (1a; 1b) nach einem der Ansprüche 1 bis 13 umfasst.

15. Uhr nach Anspruch 14, **dadurch gekennzeichnet, dass** der Anzeigezeiger (4) dazu gestaltet ist, über einem Zifferblatt (5) zu schwenken, wobei der erste Abschnitt (13a; 13b) es dem Anzeigezeiger (4) ermöglicht, über mindestens einer Informationszone (2, 3) des Zifferblatts (5) zu passieren, ohne sie, auch nicht teilweise, zu maskieren.

## Claims

1. Indicating hand (1a; 1b) for a timepiece comprising a fixing part (10a; 10b) intended to be mounted on a shaft and a body (12a; 12b) extending from the fixing part (10a; 10b), the body (12a; 12b) comprising a first section (13a; 13b) produced entirely from a transparent material and a second section (14a; 14b) which is opaque or less transparent than the first section (13a; 13b) at least when the hand (1a; 1b) is seen from above, this second section (14a; 14b) constituting an indicating part, **characterised in that** the first section (13a; 13b) bears, at least on its upper surface (17a; 17b) and/or lower surface (18a; 18b), an anti-reflective coating (16a; 16b), and **in that** the upper surface (17a; 17b) of the first section (13a; 13b) has no sharp edges and has, in cross-section, a convex shape or a semi-oblong shape, i.e. formed of a straight segment with curved ends.

2. Indicating hand (1a; 1b) as claimed in claim 1, **characterised in that** the second section (14a; 14b) is a distal end part of the body (12a; 12b).

3. Indicating hand (1a; 1b) as claimed in claim 1 or 2, **characterised in that** the first section (13a; 13b) extends from the fixing part (10a; 10b) to the second section (14a; 14b).

4. Indicating hand (1a; 1b) as claimed in any one of claims 1 to 3, **characterised in that** the first section (13a; 13b) bears the anti-reflective coating (16a; 16b) over its whole surface.

5. Indicating hand (1a; 1b) as claimed in any one of claims 1 to 4, **characterised in that** the transparent material is glass or sapphire.

6. Indicating hand (1a; 1b) as claimed in any one of claims 1 to 5, **characterised in that** the second section (14a; 14b) is produced from said transparent material but is surface-treated to be opaque or less transparent than the first section (13a, 13b) at least when the hand (1a; 1b) is seen from above.

7. Indicating hand (1a; 1b) as claimed in any one of claims 1 to 6, **characterised in that** the second section (14a; 14b) is produced from said transparent material but bears a layer (19a, 19b) which renders it opaque or less transparent than the first section (13a, 13b) at least when the hand (1a; 1b) is seen from above.

8. Indicating hand (1a; 1b) as claimed in claim 7, **characterised in that** said layer (19a, 19b) is a paint layer or a metallic layer.

9. Indicating hand (1a; 1b) as claimed in any one of claims 1 to 6, **characterised in that** all or part of the surface of the second section (14a; 14b) is frosted or textured to render the second section (14a; 14b) opaque or less transparent than the first section (13a, 13b) at least when the hand (1a; 1b) is seen from above.

10. Indicating hand (1a; 1b) as claimed in any one of claims 1 to 9, **characterised in that** it is formed as a single piece.

11. Indicating hand (1a; 1b) as claimed in any one of claims 1 to 10, **characterised in that** at least the surface or surfaces of the first section (13a; 13b) which bear the anti-reflective coating (16a; 16b) is/are polished.

12. Indicating hand (1a; 1b) as claimed in any one of claims 1 to 11, **characterised in that** the body (12a) is hollow.

13. Indicating hand (1a) as claimed in any one of claims 1 to 12, **characterised in that** the width (e) and/or the height (h) of the body (12a) varies along the body (12a).

14. Timepiece in particular a mechanical timepiece, comprising an indicating hand (1a; 1b) as claimed in any one of claims 1 to 13.

15. Timepiece as claimed in claim 14, **characterised in that** the indicating hand (4) is arranged to turn above a dial (5), the first section (13a; 13b) permitting the indicating hand (4) to pass over at least one information zone (2, 3) of the dial (5) without masking it even partially.
